# EUROPÄISCHE PATENTSCHRIFT

(11) **EP 2 625 421 B1**
(45) Veröffentlichungstag und Bekanntmachung des Hinweises auf die Patenterteilung: **06.08.2014**
(21) Anmeldenummer: 11760508.9
(22) Anmeldetag: 26.09.2011
(51) Int. Cl.: F02P 3/02, H01F 5/02, H01F 5/04, H01F 27/32, H01F 38/12

(54) **ZÜNDSPULE MIT REDUZIERTER BAUTEILEANZAHL**
IGNITION COIL WITH REDUCED NUMBER OF COMPONENTS
BOBINE D'ALLUMAGE COMPOSÉ D'UN NOMBRE RÉDUIT DE COMPOSANTS

(30) Priorität: 07.09.2011 DE 102011082236; 05.10.2010 DE 102010041992
(43) Veröffentlichungstag der Anmeldung: 14.08.2013
(73) Patentinhaber: Robert Bosch GmbH, 70442 Stuttgart (DE)
(72) Erfinder: LINDENTHAL, Konstantin, 87544 Blaichach (DE); SKOWRONEK, Tim, 87547 Missen-Wilhams (DE); STEGMAIER, Alwin, 87544 Blaichach (DE); ROMANO, Gennaro, 87544 Blaichach (DE); PAWLAK, Thomas, 87509 Immenstadt (DE); HERZOG, Florian, 87541 Bad Hindelang (DE); HOFFMANN, Sebastian, 87509 Immenstadt (DE); KAHRAMAN, Kazim, 87544 Blaichach (DE)
(86) Internationale Anmeldenummer: PCT/EP2011/066688
(87) Internationale Veröffentlichungsnummer: WO 2012/045605

(56) Entgegenhaltungen:
- DE-A1- 19 850 519
- DE-A1-102006 048 901
- DE-A1-102008 040 858
- JP-A- 2008 041 799

## Beschreibung

### Stand der Technik

Die vorliegende Erfindung betrifft eine Zündspule für eine Brennkraftmaschine mit einer reduzierten Bauteileanzahl.

Zündspulen sind aus dem Stand der Technik in unterschiedlichen Ausgestaltungen bekannt. DE 198 50 519 A1, JP 2008041799, DE10 2008 040 858 A1 und DE 10 2006 048 901A1 offenbaren jeweils eine Zündspule für eine Brennkraftmaschine, umfassend einen Spulenkörper und eine Wicklung aus einem Wicklungsdraht, welche auf dem Spulenkörper angeordnet ist. Aus der DE 198 50 519 A1 ist beispielsweise eine Zündspule bekannt, welche ein Entstörelement zur Dämpfung der bei einem Zündvorgang an der Zündkerze auftretenden elektrischen Störenergie aufweist. Das Entstörelement ist dabei in axialer Richtung der Zündspule als Induktivität ausgebildet und wird zumindest teilweise aus dem Wicklungsdraht gebildet. Diese bekannte Zündspule ist jedoch nur für Stabzündspulen und nicht für Kompaktzündspulen geeignet. Ferner werden bei den bekannten Zündspulen heutzutage ein Wickelanfang, die sogenannte kalte Seite, und ein Wickelende, die sogenannte heiße Seite, jeweils an einem Anbindepfosten aus Metall angebunden und mittels einer Aderendhülse verschweißt. Zusätzlich wird für die Herstellung eines Hochspannungskontaktes zwischen dem Anbindepfosten am Wickelende und einem Entstörwiderstand ein zusätzliches Kontaktblech benötigt.

### Offenbarung der Erfindung

Die erfindungsgemäße Zündspule für eine Brennkraftmaschine mit den Merkmalen des Anspruchs 1 weist demgegenüber den Vorteil auf, dass sie eine signifikant reduzierte Bauteileanzahl aufweist. Ferner können erfindungsgemäß thermomechanische Spannungen in der Zündspule reduziert werden. Dies wirkt sich positiv auf die Lebensdauer der Zündspule aus. Erfindungsgemäß wird dies dadurch erreicht, dass die Zündspule einen Spulenkörper und eine Wicklung aus einem Wicklungsdraht umfasst. Der Spulenkörper umfasst einen Kanal, welcher unterhalb der Wicklung verläuft und in welchem ein Teil des Wicklungsdrahts geführt ist. Hierdurch wird es erfindungsgemäß möglich, dass der Wicklungsdraht nicht mehr in aufeinanderfolgender Weise gewickelt werden muss, sondern durch den Kanal im Spulenkörper zu einer beliebigen Position geführt werden kann. Einzelne Wicklungsabschnitte können somit in beliebiger Weise angeordnet werden. Hierdurch kann ein Spulenkörper, insbesondere aus thermischer Sicht, optimiert werden.

Die Unteransprüche zeigen bevorzugte Weiterbildungen der Erfindung.

Bevorzugt umfasst der Spulenkörper eine Vielzahl von Spulenkammern, wobei jeweils ein Wicklungsabschnitt der Wicklung in einer Spulenkammer angeordnet ist. Dabei verläuft der Kanal im Spulenkörper unterhalb von wenigstens einer der Spulenkammern. Somit kann der Wicklungsdraht durch den Kanal im Spulenkörper zu einer beliebigen Spulenkammer geführt werden, welche nicht mehr unmittelbar benachbart zu einer eben gewickelten Spulenkammer liegt.

Vorzugsweise umfasst die Wicklung einen ersten und einen zweiten Wicklungsbereich, welche jeweils mehrere Wicklungsabschnitte umfassen. Der erste Wicklungsbereich reicht dabei von einer äußersten Spulenkammer an einem ersten Endbereich des Spulenkörpers zu einer ersten inneren Spulenkammer. Der zweite Wicklungsbereich reicht von einer äußersten Spulenkammer an einem zweiten Endbereich des Spulenkörpers zu einer zweiten inneren Spulenkammer. Dabei verläuft der Wicklungsdraht von der ersten inneren Spulenkammer des ersten Wicklungsbereichs durch den im Spulenkörper gebildeten Kanal zur äußersten Wicklungskammer des zweiten Wicklungsbereichs.

Weiter bevorzugt umfasst der Spulenkörper eine ungerade Anzahl von Spulenkammern. Hierdurch ist es möglich, dass insbesondere ein Abstand zwischen dem ersten und zweiten Wicklungsbereich möglich ist. Besonders bevorzugt ist dabei eine mittlere Spulenkammer ohne Wicklung gebildet, so dass ein einfacher, symmetrischer Aufbau der Zündspule möglich ist.

Weiter bevorzugt beginnt der Kanal im Spulenkörper an der mittleren Spulenkammer.

Ein besonders kompakter Aufbau wird erreicht, wenn der erste und zweite Wicklungsbereich jeweils drei Wicklungsabschnitte aufweisen. Gemäß einer weiteren bevorzugten Ausgestaltung der vorliegenden Erfindung umfasst die Zündspule ferner einen integralen Hochspannungsabgang, welcher zapfenartig von einem äußeren Umfang des Spulenkörpers vorsteht. Durch die Integration des Hochspannungsabgangs direkt an den Spulenkörper kann eine direkte Kontaktierung einer Zündkerze am Hochspannungsabgang erfolgen, so dass an der heißen Seite des Wicklungsdrahts auf einen Anbindepfosten, eine Aderendhülse sowie ein zusätzliches separates Hochspannungskontaktteil verzichtet werden kann.

Vorzugsweise ist der Hochspannungsabgang als Entstörelement ausgebildet, in dem der Wicklungsdraht von der letzten Spulenkammer zum Hochspannungsabgang geführt ist und mehrmals um den Hochspannungsabgang herumgewickelt ist. Hierdurch kann integral an den Spulenkörper ein Hochspannungsabgang mit integriertem Entstörelement gebildet werden.

Weiter bevorzugt ist der Hochspannungsabgang an einem in Längsrichtung des Spulenkörpers liegenden mittleren Bereich angeordnet. Hierdurch kann der erfindungsgemäße Spulenkörper insbesondere bei Kompaktzündspulen eingesetzt werden.

Vorzugsweise verläuft der Kanal im Spulenkörper nicht parallel zu einer Längsachse des Spulenkörpers. D.h., in einer Projektion in eine die Längsachse des Spulenkörpers umfassenden Ebene schneidet der Kanal die Längsachse. Hierdurch kann eine einfachere Führung des Wicklungsdrahts sichergestellt werden.

### Zeichnung

Nachfolgend wird ein Ausführungsbeispiel der Erfindung unter Bezugnahme auf die begleitende Zeichnung im Detail beschrieben. In der Zeichnung ist:
- Figur 1: eine schematische Seitenansicht einer Zündspule gemäß einem Ausführungsbeispiel der Erfindung, und
- Figur 2: eine schematische Schnittansicht der Zündspule von Figur 1.

### Bevorzugte Ausführungsform der Erfindung

Nachfolgend wird unter Bezugnahme auf die Figuren 1 und 2 eine Zündspule 1 gemäß einem bevorzugten Ausführungsbeispiel der Erfindung im Detail beschrieben.

Wie aus den Figuren 1 und 2 ersichtlich ist, umfasst die Zündspule 1 einen Spulenkörper 2 mit einem zylindrischen Basisbereich, an dessen Außenseite zumindest drei, beispielsweise eine Vielzahl von Spulenkammern 21, 22, 23, 24, 25, 26, 27 gebildet sind. Die Anzahl der Spulenkammern ist ungerade.

Die Zündspule weist eine Wicklung 9 auf, die einen ersten Wicklungsbereich 17 und einen zweiten Wicklungsbereich 18 umfasst, wobei die beiden Wicklungsbereiche 17,18 beispielsweise jeweils in separaten Spulenkammern 21,22,23,24,25,26 vorgesehen sind.
Der Wicklungsdraht der Wicklung 9 verläuft im ersten Wicklungsbereich 17 von einem dem zweiten Wicklungsbereich 17 abgewandten zu einem dem zweiten Wicklungsbereich 17 zugewandten Ende. Der Wicklungsdraht verläuft weiterhin im zweiten Wicklungsbereich 18 von einem dem ersten Wicklungsbereich 17 abgewandten zu einem dem ersten Wicklungsbereich 17 zugewandten Ende. Zwischen dem ersten Wicklungsbereich 17 und dem zweiten Wicklungsbereich 18 ist beispielsweise eine mittlere Spulenkammer 27 vorgesehen, die einen Hochspannungsabgang 5 und keinen Wicklungsabschnitt aufweist. Beim Übergang von dem dem zweiten Wicklungsbereich 18 zugewandten Ende des ersten Wicklungsbereichs 17 zu dem dem ersten Wicklungsbereich 17 abgewandten Ende des zweiten Wicklungsbereichs 18 verläuft der Wicklungsdraht zumindest abschnittsweise durch einen Kanal 4. Der Kanal 4 ist beispielsweise als nutförmige Vertiefung in dem Spulenkörper 2 ausgebildet. Die Spulenkammern 21,22,23,24,25,26 sind in axialer Richtung von Trennwandungen begrenzt. Damit der Wicklungsdraht in den Kanal 4 eingelegt werden kann, verläuft der Kanal 4 schlitzförmig durch die Trennwandungen hindurch.

Der erste Wicklungsbereich 17 hat zumindest einen Wicklungsabschnitt 11,12,13 und der zweite Wicklungsbereich 17 zumindest einen Wicklungsabschnitt 14,15,16, wobei jeder Wicklungsabschnitt 11, 12, 13, 14, 15, 16 der Wicklung 9 beispielsweise in einer separaten Spulenkammer 21, 22, 23, 24, 25, 26 angeordnet ist.

Die Wicklung 9 kann an einem Kontaktelement 3 beginnen. Die Wicklung 9 ist dabei mehrfach um das stiftartige Kontaktelement 3 herumgewickelt.

Die Wicklung 9 ist aus einem relativ dünnen Wicklungsdraht, vorzugsweise aus Kupfer, hergestellt. Die Wicklung 9 umfasst beispielsweise eine Vielzahl von Wicklungsabschnitten 11, 12, 13, 14, 15, 16. Ferner umfasst die Zündspule 1 den Hochspannungsabgang 5. Durch die ungerade Anzahl von Spulenkammern kann der Hochspannungsabgang 5 an der mittleren Spulenkammer 27 angeordnet werden, so dass ein symmetrischer Aufbau erreicht wird. An der mittleren Spulenkammer 27 ist kein Wicklungsabschnitt gebildet.

Der Spulenkörper 1 umfasst einen ersten Endbereich 28 und einen zweiten Endbereich 29. Im Spulenkörper 2 ist ferner noch der Kanal 4 vorgesehen, welcher an der mittleren Spulenkammer 27 beginnt und unter den drei Spulenkammern 24, 25, 26 hindurchgeführt ist und am zweiten Endbereich 29 des Spulenkörpers 2 endet. Der Hochspannungsabgang 5 ist in Längsrichtung X-X des Spulenkörpers 2 im mittleren Bereich angeordnet. Ferner ist der Kanal 4 derart gebildet, dass in einer Projektion auf eine Ebene, welche die Längsachse X-X des Spulenkörpers 2 umfasst, der Kanal 4 die Längsachse X-X schneidet.

Wie unmittelbar aus den Figuren 1 und 2 ersichtlich ist, sind jeweils drei Wicklungsabschnitte zu einem Wicklungsbereich 17,18 zusammengefasst. Hierbei umfasst der erste Wicklungsbereich 17 die drei Wicklungsabschnitte 11, 12, 13 und der zweite Wicklungsbereich 18 umfasst die drei Wicklungsabschnitte 14, 15, 16. Die Wicklung 9 ist dabei derart ausgeführt, dass, ausgehend vom Kontaktelement 3, der Wicklungsdraht 10 zuerst den Wicklungsabschnitt 11, dann den Wicklungsabschnitt 12 und dann den Wicklungsabschnitt 13 bildet und vom Wicklungsabschnitt 13 in den Kanal 4 geführt ist. Im Kanal 4 wird der Wicklungsdraht 10 unter den Spulenkammern 24, 25, 26 zum zweiten Endbereich 29 geführt und dann wird zuerst der Wicklungsabschnitt 14, dann der Wicklungsabschnitt 15 und dann der Wicklungsabschnitt 16 gewickelt. Vom Wicklungsabschnitt 16 wird der Wicklungsdraht 10 in der mittleren Spulenkammer 27 zum Hochspannungsabgang 5 geführt.

Am Hochspannungsabgang 5 wird der Wicklungsdraht 10 mehrfach um einen Kern 6 herumgewickelt, um ein Entstörelement zu bilden. Somit ist das Entstörelement integral mit dem Hochspannungsabgang 5 gebildet, so dass keine zusätzlichen Entstörwiderstände notwendig sind. Es sei angemerkt, dass der Kern 6 eine beliebige Form, entsprechend einer gewünschten Anwendung (lang, kurz, breit, schmal) haben kann, und dass der Wicklungsdraht in einer beliebigen Anzahl von Wicklungen, welche zur Entstörung der Zündspule benötigt werden, um den Kern herumgewickelt werden kann.

Somit kann erfindungsgemäß die Bauteileanzahl insbesondere am heißen Ende im Bereich des Hochspannungsabgangs 5 im Vergleich mit dem Stand der Technik deutlich reduziert werden. Ferner weist die erfindungsgemäße Zündspule einen verbesserten thermischen Aufbau auf, da der letzte Wicklungsabschnitt 16 nahe der Mitte des Spulenkörpers 2 angeordnet ist. Hierdurch kann insbesondere ein Temperaturgefälle zwischen dem ersten Endbereich 28 und dem zweiten Endbereich 29 des Spulenkörpers reduziert werden. Die im Ausführungsbeispiel beschriebene Wicklung 9 ist insbesondere als Sekundärwicklung der Zündspule ausgebildet. Der erfindungsgemäße Spulenkörper eignet sich weiterhin besonders zur Verwendung in Kompaktzündspulen.

Es sei angemerkt, dass die Wicklungsabschnitte 17,18 auch ohne Spulenkammern einfach auf den Spulenkörper mit einem gewissen Abstand gewickelt werden können.

## Patentansprüche

1. Zündspule (1) für eine Brennkraftmaschine, umfassend:
- einen Spulenkörper (2) und
- eine Wicklung (9) aus einem Wicklungsdraht (10), welche auf dem Spulenkörper (2) angeordnet ist, **dadurch gekennzeichnet, dass**
- der Spulenkörper (2) einen Kanal (4) umfasst, welcher unterhalb der Wicklung (9) verläuft, und
- der Wicklungsdraht (10) durch den Kanal (4) verläuft.

2. Zündspule nach Anspruch 1, **dadurch gekennzeichnet, dass**
- die Wicklung (9) einen ersten Wicklungsbereich (17) und einen zweiten Wicklungsbereich (18) umfasst, die jeweils in separaten Spulenkammern (21,22,23,24,25,26) vorgesehen sind,
- wobei der Wicklungsdraht im ersten Wicklungsbereich (17) von einem dem zweiten Wicklungsbereich (18) abgewandten zu einem dem zweiten Wicklungsbereich (18) zugewandten Ende verläuft und wobei der Wicklungsdraht im zweiten Wicklungsbereich (18) von einem dem ersten Wicklungsbereich (17) abgewandten zu einem dem ersten Wicklungsbereich (17) zugewandten Ende verläuft, und
- wobei der Wicklungsdraht (10) beim Übergang von dem dem zweiten Wicklungsbereich zugewandten Ende des ersten Wicklungsbereichs (17) zu dem dem ersten Wicklungsbereich abgewandten Ende des zweiten Wicklungsbereichs (18) zumindest abschnittsweise durch den Kanal (4) verläuft.

3. Zündspule nach einem der vorhergehenden Ansprüche, **dadurch gekennzeichnet, dass** der erste Wicklungsbereich (17) zumindest einen Wicklungsabschnitt (11,12,13) und der zweite Wicklungsbereich (17) zumindest einen Wicklungsabschnitt (14,15,16) umfasst und wobei jeder Wicklungsabschnitt (11, 12, 13, 14, 15, 16) der Wicklung (9) in einer separaten Spulenkammer (21, 22, 23, 24, 25, 26) angeordnet ist.

4. Zündspule nach Anspruch 3, **dadurch gekennzeichnet, dass** zwischen dem ersten Wicklungsbereich (17) und dem zweiten Wicklungsbereich (18) eine mittlere Spulenkammer (27) vorgesehen ist, die einen Hochspannungsabgang (5) und keinen Wicklungsabschnitt aufweist.

5. Zündspule nach Anspruch 2, **dadurch gekennzeichnet, dass** der Spulenkörper (2) eine Vielzahl von Spulenkammern (21, 22, 23, 24, 25, 26) umfasst und wobei jeweils ein Wicklungsabschnitt (11, 12, 13, 14, 15, 16) der Wicklung (9) in einer Spulenkammer (21, 22, 23, 24, 25, 26) angeordnet ist.

6. Zündspule nach Anspruch 5, **dadurch gekennzeichnet, dass**
- die Wicklung (9) einen ersten Wicklungsbereich (17) mit mehreren Wicklungsabschnitten (11, 12, 13) und einen zweiten Wicklungsbereich (18) mit mehreren Wicklungsabschnitten (14, 15, 16) umfasst,
- wobei beim ersten Wicklungsbereich (17) der Wicklungsdraht von einer äußersten Spulenkammer (21) an einem ersten Endbereich (28) des Spulenkörpers zu einer ersten inneren Spulenkammer (23) verläuft und beim zweiten Wicklungsbereich (18) von einer äußersten Spulenkammer (24) an einem zweiten Endbereich (29) des Spulenkörpers zu einer zweiten inneren Spulenkammer (26) verläuft,
- und wobei der Wicklungsdraht (10) von der ersten inneren Spulenkammer (23) des ersten Wicklungsbereichs (17) zur äußersten Spulenkammer (24) des zweiten Wicklungsbereichs (18) durch den Kanal (4) verläuft.

7. Zündspule nach einem der vorhergehenden Ansprüche, **gekennzeichnet durch** eine ungerade Anzahl von Spulenkammern (21, 22, 23, 24, 25, 26, 27).

8. Zündspule nach Anspruch 6 oder 7, **dadurch gekennzeichnet, dass** der Kanal (4) an der mittleren Spulenkammer (27) beginnt.

9. Zündspule nach einem der vorhergehenden Ansprüche, **dadurch gekennzeichnet, dass** der Kanal als nutförmige Vertiefung ausgebildet ist.

10. Zündspule nach einem der Ansprüche 3 bis 9, **dadurch gekennzeichnet, dass** der erste und zweite Wicklungsbereich (17, 18) jeweils drei Wicklungsabschnitte umfasst.

11. Zündspule nach einem der vorhergehenden Ansprüche, **dadurch gekennzeichnet, dass** der Hochspannungsabgang (5) zapfenartig von einem äußeren Umfang des Spulenkörpers (2) vorsteht.

12. Zündspule nach einem der vorhergehenden Ansprüche, **dadurch gekennzeichnet, dass** am Hochspannungsabgang (5) ein Entstörelement ausgebildet ist, indem der Wicklungsdraht (10) um einen Kern (6) am Hochspannungsabgang (5) mehrmals herumgewickelt ist.

13. Zündspule nach einem der vorhergehenden Ansprüche, **dadurch gekennzeichnet, dass** der Hochspannungsabgang (5) an der Mitte in Längsrichtung (X-X) des Spulenkörpers (2) angeordnet ist.

14. Zündspule nach einem der vorhergehenden Ansprüche, **dadurch gekennzeichnet, dass** der Kanal (4) derart angeordnet ist, dass in der Projektion auf eine Ebene, welche die Längsachse (X-X) des Spulenkörpers (2) umfasst, der Kanal (4) die Längsachse (X-X) des Spulenkörpers (2) schneidet.

## Claims

1. Ignition coil (1) for an internal combustion engine, comprising:
- a coil former (2), and
- a winding (9) comprising a winding wire (10) which is arranged on the coil former (2), **characterized in that**
- the coil former (2) has a channel (4) which runs beneath the winding (9), and
- the winding wire (10) runs through the channel (4).

2. Ignition coil according to Claim 1, **characterized in that**
- the winding (9) comprises a first winding region (17) and a second winding region (18) which are each provided in separate coil chambers (21, 22, 23, 24, 25, 26),
- wherein the winding wire runs from an end which is averted from the second winding region (18) to an end which faces the second winding region (18) in the first winding region (17), and wherein the winding wire runs from an end which is averted from the first winding region (17) to an end which faces the first winding region (17) in the second winding region (18), and
- wherein the winding wire (10) runs at least in sections through the channel (4) during the transition from that end of the first winding region (17) which faces the second winding region to that end of the second winding region (18) which is averted from the first winding region.

3. Ignition coil according to either of the preceding claims, **characterized in that** the first winding region (17) comprises at least one winding section (11, 12, 13), and the second winding region (17) comprises at least one winding section (14, 15, 16), and wherein each winding section (11, 12, 13, 14, 15, 16) of the winding (9) is arranged in a separate coil chamber (21, 22, 23, 24, 25, 26).

4. Ignition coil according to Claim 3, **characterized in that** a central coil chamber (27) is provided between the first winding region (17) and the second winding region (18), the said central coil chamber having a high-voltage output (5) and no winding section.

5. Ignition coil according to Claim 2, **characterized in that** the coil former (2) comprises a large number of coil chambers (21, 22, 23, 24, 25, 26), and wherein in each case one winding section (11, 12, 13, 14, 15, 16) of the winding (9) is arranged in a coil chamber (21, 22, 23, 24, 25, 26).

6. Ignition coil according to Claim 5, **characterized in that**
- the winding (9) comprises a first winding region (17) with a plurality of winding sections (11, 12, 13) and a second winding region (18) with a plurality of winding sections (14, 15, 16),
- wherein the winding wire runs from an outermost coil chamber (21) in a first end region (28) of the coil former to a first inner coil chamber (23) in the first winding region (17), and the said winding wire runs from an outermost coil chamber (24) in a second end region (29) of the coil former to a second inner coil chamber (26) in the second winding region (18),
- and wherein the winding wire (10) runs from the first inner coil chamber (23) of the first winding region (17) to the outermost coil chamber (24) of the second winding region (18) through the channel (4).

7. Ignition coil according to one of the preceding claims, **characterized by** an odd number of coil chambers (21, 22, 23, 24, 25, 26, 27).

8. Ignition coil according to Claim 6 or 7, **characterized in that** the channel (4) begins at the central coil chamber (27).

9. Ignition coil according to one of the preceding claims, **characterized in that** the channel is designed as a groove-like recess.

10. Ignition coil according to one of Claims 3 to 9, **characterized in that** the first and the second winding region (17, 18) each comprise three winding sections.

11. Ignition coil according to one of the preceding claims, **characterized in that** the high-voltage output (5) projects from an outer circumference of the coil former (2) in the manner of a pin.

12. Ignition coil according to one of the preceding claims, **characterized in that** an interference-suppression element is formed at the high-voltage output (5) by the winding wire (10) being wound several times around a core (6) at the high-voltage output (5).

13. Ignition coil according to one of the preceding claims, **characterized in that** the high-voltage output (5) is arranged in the centre in the longitudinal direction (X-X) of the coil former (2).

14. Ignition coil according to one of the preceding claims, **characterized in that** the channel (4) is arranged in such a way that the channel (4) intersects the longitudinal axis (X-X) of the coil former (2) in the projection onto a plane which comprises the longitudinal axis (X-X) of the coil former (2).

## Revendications

1. Bobine d'allumage (1) pour un moteur à combustion interne, comportent :
- un corps de bobine (2) et
- un enroulement (9) constitué d'un fil d'enroulement (10), lequel est disposé sur le corps de bobine (2), **caractérisée en ce que**
- le corps de bobine (2) comporte un canal (4), lequel s'étend en dessous de l'enroulement (9), et
- le fil d'enroulement (10) s'étend à travers le canal (4).

2. Bobine d'allumage selon la revendication 1, **caractérisée en ce que**
- l'enroulement (9) comporte une première région d'enroulement (17) et une deuxième région d'enroulement (18) qui sont respectivement prévues dans des chambres de bobine (21, 22, 23, 24, 25, 26) séparées,
- le fil d'enroulement dans la première région d'enroulement (17) s'étendant à partir d'une extrémité opposée à la deuxième région d'enroulement (18) jusqu'à une extrémité tournée vers la deuxième région d'enroulement (18) et le fil d'enroulement dans la deuxième région d'enroulement (18) s'étendant à partir d'une extrémité opposée à la première région d'enroulement (17) jusqu'à une extrémité tournée vers la première région d'enroulement (17), et
- le fil d'enroulement (10), dans la transition de l'extrémité tournée vers la deuxième région d'enroulement de la première région d'enroulement (17) vers l'extrémité opposée à la première région d'enroulement de la deuxième région d'enroulement (18), s'étendant au moins en partie à travers le canal (4).

3. Bobine d'allumage selon l'une quelconque des revendications précédentes, **caractérisée en ce que** la première région d'enroulement (17) comporte au moins une portion d'enroulement (11, 12, 13) et la deuxième région d'enroulement (17) comporte au moins une portion d'enroulement (14, 15, 16), et chaque portion d'enroulement (11, 12, 13, 14, 15, 16) de l'enroulement (9) étant disposée dans une chambre de bobine (21, 22, 23, 24, 25, 26) séparée.

4. Bobine d'allumage selon la revendication 3, **caractérisée en ce qu'**une chambre de bobine (27) centrale est prévue entre la première région d'enroulement (17) et la deuxième région d'enroulement (18), laquelle chambre de bobine centrale comprend une sortie haute tension (5) et ne comprend aucune portion d'enroulement.

5. Bobine d'allumage selon la revendication 2, **caractérisée en ce que** le corps de bobine (2) comprend une pluralité de chambres de bobine (21, 22, 23, 24, 25, 26), et une portion d'enroulement (11, 12, 13, 14, 15, 16) de l'enroulement (9) étant à chaque fois disposée dans une chambre de bobine (21, 22, 23, 24, 25, 26).

6. Bobine d'allumage selon la revendication 5, **caractérisée en ce que**
- l'enroulement (9) comporte une première région d'enroulement (17) pourvue de plusieurs portions d'enroulement (11, 12, 13) et une deuxième région d'enroulement (18) pourvue de plusieurs portions d'enroulement (14, 15, 16),
- le fil d'enroulement s'étendant, dans la première région d'enroulement (17), à partir d'une chambre de bobine (21) la plus à l'extérieur sur une première région d'extrémité (28) du corps de bobine jusqu'à une première chambre de bobine intérieure (23) et, dans la deuxième région d'enroulement (18), à partir d'une chambre de bobine (24) la plus à l'extérieur sur une deuxième région d'extrémité (29) du corps de bobine jusqu'à une deuxième chambre de bobine intérieure (26),
- et le fil d'enroulement (10) s'étendant à travers le canal (4) à partir de la première chambre de bobine intérieure (23) de la première région d'enroulement (17) jusqu'à la chambre de bobine (24) la plus à l'extérieur de la deuxième région d'enroulement (18).

7. Bobine d'allumage selon l'une quelconque des revendications précédentes, **caractérisée par** un nombre impair de chambres de bobine (21, 22, 23, 24, 25, 26, 27).

8. Bobine d'allumage selon la revendication 6 ou 7, **caractérisée en ce que** le canal (4) commence au niveau de la chambre de bobine centrale (27).

9. Bobine d'allumage selon l'une quelconque des revendications précédentes, **caractérisée en ce que** le canal est réalisé sous forme d'évidement en forme de rainure.

10. Bobine d'allumage selon l'une quelconque des revendications 3 à 9, **caractérisée en ce que** la première et la deuxième région d'enroulement (17, 18) comportent respectivement trois portions d'enroulement.

11. Bobine d'allumage selon l'une quelconque des revendications précédentes, **caractérisée en ce que** la sortie haute tension (5) fait saillie en forme de goupille à partir d'une périphérie extérieure du corps de bobine (2).

12. Bobine d'allumage selon l'une quelconque des revendications précédentes, **caractérisée en ce qu'**un élément d'antiparasitage est réalisé sur la sortie haute tension (5) par le fait que le fil d'enroulement (10) est enroulé plusieurs fois autour d'un noyau (6) au niveau de la sortie haute tension (5).

13. Bobine d'allumage selon l'une quelconque des revendications précédentes, **caractérisée en ce que** la sortie haute tension (5) est disposée au centre dans la direction longitudinale (X-X) du corps de bobine (2).

14. Bobine d'allumage selon l'une quelconque des revendications précédentes, **caractérisée en ce que** le canal (4) est disposé de telle sorte que, dans la projection sur un plan qui comporte l'axe longitudinal (X-X) du corps de bobine (2), le canal (4) croise l'axe longitudinal (X-X) du corps de bobine (2).
